# EUROPÄISCHE PATENTSCHRIFT

(11) **EP 0 632 242 B1**
(45) Veröffentlichungstag und Bekanntmachung des Hinweises auf die Patenterteilung: **02.08.2000**
(21) Anmeldenummer: 94108846.0
(22) Anmeldetag: 09.06.1994
(51) Int. Cl.: F26B 11/04, F26B 25/22, F26B 23/02

(54) **Trocknung und/oder Erhitzung von rieselfähigem Material**
Drying and/or heating of bulk material
Séchage et/ou chauffage de matériau en vrac

(30) Priorität: 02.07.1993 CH 199993; 08.12.1993 DE 9318822 U; 20.04.1994 CH 120494
(43) Veröffentlichungstag der Anmeldung: 04.01.1995
(73) Patentinhaber: U. Ammann Maschinenfabrik AG, CH-4900 Langenthal (CH)
(72) Erfinder:
(74) Vertreter: Roshardt, Werner Alfred, Dipl.-Phys.

(56) Entgegenhaltungen:
- EP-A- 0 529 285
- WO-A-93/10952
- AU-A- 6 326 565
- DE-A- 3 831 270
- DE-C- 3 616 218
- FR-A- 2 274 882
- FR-A- 2 344 798
- FR-A- 2 386 794
- US-A- 3 801 264
- IFAC CONTROL SCIENCE AND TECHNOLOGY (8TH TRIENNIAL WORLD CONGRESS), Bd.5, August 1981, KYOTO, JAPAN Seiten 2837 - 2843 YLINIEMI ET AL 'Modelling and control of a pilot-plant rotary drier used for drying of industrial ore concentrates'
- REVUE GENERALE DE THERMIQUE, Bd.31, Nr.365, Mai 1992, PARIS Seiten 293 - 302, XP000277656 RAGOT ET AL 'Construction d'un observateur du taux d'humidité à la sortie d'un four de séchage'

## Beschreibung

Die Erfindung betrifft ein Verfahren zur Trocknung und/oder Erhitzung von rieselfähigem Material in einer Trockentrommel, insbesondere in Asphaltanlagen, sowie eine Vorrichtung zur Durchführung des Verfahrens.

Aus der FR-A 2 274 882 ist eine Trocknungsanlage mit einer Trockentrommel zum Entwässern von landwirtschaftlichen Produkten und Viehfutter bekannt. Die Trockentrommel wurde mit einem Brenner beheizt. Nach dem in diesem Dokument beschriebenen Stand der Technik wurde die Temperatur des aus der Trockentrommel austretenden Abgases gemessen. Unter Verwendung nur dieses Temperaturwertes wurde dann eine Steuerung des Brennmittel zuflusses für den Brenner vorgenommen.

Rieselfähiges Material bestehend aus Mineralien, wie sie z.B. für die Asphaltherstellung verwendet werden, muß getrocknet und erhitzt werden. Als Mineral, sog. Neumaterial, kommt zerkleinertes Gesteinsmaterial - Kalkstein, Dolomit, Granit, etc. - unterschiedlicher Körnung und Oberflächenbeschaffenheit sowie Sande und Kiese in Frage.

Neben Neumaterial wird auch Asphaltausbaumaterial insbesondere unter Zusetzen von Neumaterial für die Asphaltherstellung verwendet.

Für den Brenner können je nach konstruktiver Ausführung gasförmige, flüssige und feste Brennmittel eingesetzt werden, wobei deren Zufluß die zugeführte Brennmittelmenge pro Zeiteinheit bedeutet.

Unter den physikalischen, in Zusammenhang mit dem Wärmeaufnahmevorgang des zu trocknenden und/oder zu erhitzenden Materials stehenden Mineralkenngrößen werden insbesondere deren Korngröße, korngrößenmengenmäßige Zusammensetzung, Oberflächenbeschaffenheit der Materialpartikel, deren materialspezifische Wärmeleitfähigkeit und Wärmekapazität sowie deren "Transporteigenschaften" durch die Brenn- bzw. Trockentrommel hindurch verstanden.

Die Erfindung löst die Aufgabe, den Erhitzungs- bzw. Trocknungsprozeß für das zu verwendenden Material derart zu steuern, daß ein feuerungstechnisch optimaler, schadstoffarmer Prozeßablauf gegeben ist, wobei die Betriebsparameter (Brennerleistung, etc.) der Vorrichtung nicht erst aufgrund eines zu heißen oder zu kalten Endmaterials geändert werden, sondern die Vorrichtung derart betrieben wird, daß derartige Abweichungen erst gar nicht oder nur mit geringsten Abweichungen von den Normwerten auftreten, wodurch Materialverschlechterungen durch den Erhitzungsprozeß ausgeschlossen werden.

Die Aufgabe wird durch die Patentansprüche gelöst.

Um das gesetzte Ziel zu erreichen, werden zwei Regelungsvorgänge, wie unten ausgeführt ist, miteinander z. B. unter Auswertung von Datenfeldern verbunden. Es können zwar zu Kontroll- und Sicherheitszwecken noch die "Endwerte" des getrockneten und/oder erhitzten Materials gemessen werden. Hauptaugenmerk wird jedoch auf die Eingangsdaten, wie u.a. Feuchtigkeit, Korngröße des Materials und deren Mengenverhältnis sowie absolute Mengen, Zusammensetzung des Brennmittels, dessen Fluß sowie dem Fluß des Sauerstoffträgers (der Verbrennungsluft) und der Zusammensetzung und Menge der Abgase u. a. zur Bestimmung des Schadstoffgehaltes und Ermittlung einer optimalen Verbrennung auch in zeitlichen Ablauf insbesondere beim An- und Ausfahren der Vorrichtung gelegt. Da die Mengen der unterschiedlichen Korngrößen bestimmt oder nach vorgegebenem "Rezept" mit bekannten physikalischen Mineralkenngrößen zusammengemischt werden, kann hieraus die benötigte optimale Brennerleistung unter Berücksichtigung der Materialanfangsfeuchte bestimmt werden, um dieses Gemisch dann auf eine vorgegebene Temperatur mit möglichst geringer Restfeuchte zu erhitzen.

Aufgrund abgespeicherter Daten bzw. Datenfelder, welche durch Istabgasdaten laufend korrigiert werden, kann eine optimale Verbrennung eingestellt werden. Hierdurch ergibt sich ein hoher feuerungstechnischer Wirkungsgrad bei kontrolliertem, möglichst minimalem Schadstoffausstoß, wobei hierzu die Abgastemperatur der Vorrichtung so tief wie möglich gehalten wird, ohne daß der Taupunkt in den Abgasleitungen, dem Kamin oder der Filteranordnung an deren kältesten Stellen erreicht wird. Durch die laufenden Messungen wird außerdem eine zu hohe Temperatur der Abgase vermieden, welche die Filteranordnung ebenfalls schädigen könnte.

Unter dem Taupunkt wird in einem Druck-Temperatur-Feuchte-Diagramm der Ort verstanden, bei dem ein an sich ungesättigtes Gas-Dampf-Gemisch in die Sättigung übergeht. Die ausfallenden Flüssigkeitstropfen würden die Filteranordnung innerhalb kürzester Zeit verschließen und eventuell auch zerstören.

Die Menge der mit den Abgasen ausgestoßenen Schadstoffe wird durch eine Feinregulierung der dem Brenner zugeführten Verbrennungsluft niedrig gehalten.

Durch die vorteilhafte Steuerung der Umdrehungszahl der Trockentrommel bzw. deren Neigung gegenüber der Horizontalen sowie auch der Verstellung der in den Trommeln angeordneten Schaufeln zum Umwälzen des Materials ergibt sich eine stärkere oder schwächere "Durchwirbelung" des Materials, sowie eine unterschiedlich lange "Kontaktzeit" mit den Flammenabgasen bzw. den durch die Brennerflamme erhitzten Trommelwandungen bzw. -einbauten. Hierdurch ist der "Wärmefluß" ins Material einstellbar, wodurch der Prozeß der Feuchtigkeitsabgabe sowie des Wärmeübergangs an das Material beeinflußbar ist. Der Trocknungs- und/oder Erhitzungsvorgang des Materials ist mit dem ersten Regelungsvorgang nicht nur durch die Brennerleistung, sondern auch durch die gerade geschilderten Einstellungsmöglichkeiten an der Trockentrommel beeinflußbar.

Als besonders vorteilhaft hat sich der Zusammenschluß einer Vorrichtung zum Trocknen und Erhitzen von Neumaterial mit einer Vorrichtung, in der Ausbauasphalt getrocknet und erhitzt wird, erwiesen. Werden die Abgase der Ausbauasphaltverarbeitungsvorrichtung zusammen mit den Abgasen der Vorrichtung für Neumaterial durch ein- und dieselbe Filteranordnung geleitet, so lagern sich bevorzugt die organischen Dämpfe aus dem Ausbauasphalt an den während des Trocknungs- und Erhitzungsverfahrens des Neumaterials aufgewirbelten Staubpartikeln an und können dann zusammen in der Filteranordnung ausgeschieden werden.

Im folgenden werden Ausführungsbeispiele des erfindungsgemäßen Verfahrens und der Vorrichtung anhand von Zeichnungen naher erläutert. Es zeigen:
- Fig. 1: ein Blockschaltbild der Vorrichtung und
- Fig. 2: ein Diagramm zur Bestimmung des feuerungstechnischen Wirkungsgrads der Vorrichtung bei einem Materialdurchsatz von 100t/h, wobei das Eingangsmaterial eine Feuchte von 4% und eine Temperatur von 0°C hat und auf 180°C aufgeheizt wird. Die Abgastemperatur der Vorrichtung ist als Ordinate in Abhängigkeit der Luftüberschußzahl Lambda als Abszisse mit dem feuerungstechnischen Wirkungsgrad der Vorrichtung als Parameter dargestellt.

In **Figur 1** ist ein Blockschaltbild einer Vorrichtung zum Trocknen und Erhitzen von rieselfähigem Neumaterial, z. B. bestehend aus Sand, Kies und zerkleinertem Mineral und von Ausbauasphalt dargestellt. Die Vorrichtung hat eine um die Längsachse **2** drehbare Trockentrommel **1a** für das Neumaterial und eine Trockentrommel **1b** für den Ausbauasphalt. Nachfolgend wird zuerst die Vorrichtung **1a** beschrieben, welche eine einer Brenntrommel **3a** vorgelagerte Vortrommel **4a** aufweist. An die Brenntrommel **3a** ist stirnseitig ein Brenner **5a** für Heizöl, Gas oder Schweröl als Brennmittel angeflanscht. An der dem Brenner **5a** gegenüberliegenden Stirnseite der Trockentrommel **1a** ist eine Transporteinrichtung **7a** für das rieselfähige, Neumaterial angeordnet. Das Material wird im Gegenstrombetrieb durch die Trockentrommel **1a** bewegt und tritt getrocknet und auf eine vorgegebene Temperatur erhitzt durch einen Materialaustritt **9a** unterhalb des Brenners **5a** aus.

Die Trockentrommel **1a** hat in ihrem Inneren (nicht dargestellte) Einbauten, welche das eingebrachte Material durchmischen und umwälzen. Die Trockentrommel **1a** wird mit Motoren, von denen schematisch nur ein einziger Motor **11a** dargestellt ist, in eine vorgegebene Umdrehungszahl und über einen Hebe- und Senkmechanismus **13a** in eine ausgewählte Neigung gegenüber der Horizontalen eingestellt.

Im vorderen Bereich der Trockentrommel **1a** - links in **Figur 1** - ist eine Abgasleitung **15a** angeordnet, welche mit einer Filteranordnung **17**, bestehend aus mehreren Einzelfiltern (schematisch sind drei in **Figur 1** dargestellt), verbunden ist. Die Filteranordnung **17** steht über einen in seiner Förderleistung verstellbaren Ventilator **19** mit einem Kamin **21** in Verbindung. Die Ventilatorleistung wird derart eingestellt, daß gegenüber der Umgebung ein Unterdruck von etwa 5 bis 15 mm Wassersäule sich ergibt. Der einzustellende Unterdruck richtet sich nach der Brennerleistung und der auftretenden Menge aufgewirbeltem Feinmaterial vom Neumaterial und wird derart eingestellt, daß aus den Öffnungen der Vorrichtung (Materialein- und -auslaß) kein Staub austritt. Die Brennerleistung ist zudem noch von der Temperatur der angesaugten Verbrennungsluft als Sauerstoffträger abhängig, da warme Verbrennungsluft (Sommer) pro Volumeneinheit weniger Sauerstoff als kalte enthält; es muß jedoch kalte Verbrennungsluft stärker aufgeheizt werden als warme. Die Feinregulierung der Drücke in den beiden Vorrichtungen **1a** und **1b** wird durch je eine von der Regeleinrichtung **29** steuerbare Drosselklappe **20a** bzw. **20b** vorgenommen.

Die Filteranordnung **17** dient dazu, u. a. in den Abgasen enthaltene Stäube, welche hauptsächlich aus dem rieselfähigen Material stammen und während des Trocknungs- und Erhitzungsprozesses aufgewirbelt werden, auszufiltern. Diese ausgefilterten Stäube werden z. B. durch einen Druckluftstoß auf jeweils nur eines der drei, für einen kurzen Zeitraum stillgelegten Filter entfernt und können später bei der Asphaltherstellung diesem gemäß Rezept beigemischt werden. In der Abgasleitung **15a** ist vor der Filteranordnung **17** eine Meßanordnung **22a** als Meßeinrichtung zur Messung des Drucks, der Temperatur und der Feuchte der mit den Verdampfungsprodukten, stammend aus dem Trocknungs- und Verbrennungsprozeß, angereicherten Abgase angeordnet. Die Meßanordnung **22a** dient u. a. dazu, die Wärmeaufnahme, insbesondere Erhitzung (Erreichen einer vorgegebenen Endtemperatur des Neumaterials) und Trocknung des Neumaterials so zu steuern, daß die Abgase auch an der kältesten Stelle der Abgasleitung **15a**, des Kamins **22** und der Filteranordnung **17** den Taupunkt nicht erreichen. Durch die Steuerung der Brennerleistung wird insbesondere die Temperatur des Neumaterials eingestellt. Das Erreichen des Taupunkts in der Filteranordnung **17** würde deren Gasdurchlässigkeit aufheben und somit die Vorrichtung zum Stillstand bringen. Wird der Taupunkt an einer Stelle in der Abgasleitung **15a** (**15b**) oder dem Kamin **21** erreicht, so kann das Schäden an diesen infolge von Säurebildung hervorrufen. Ebenfalls ist in der Abgasleitung **15a** eine Meßanordnung **24a** zur Bestimmung der Gaszusammensetzung der Abgase eingebaut. Mit der Meßanordnung **24a** wird insbesondere der CO- und Sauerstoffgehalt in den Abgasen bestimmt. Es könnte jedoch zusätzlich auch eine NOₓ- und CHₓ-Messung vorgenommen werden.

Das zu trocknende und zu erhitzende rieselfähige Material ist getrennt nach Korngrößen in mehreren Silos **23a** - **c** gelagert. In diesen Silos **23a** - **c** erfolgt eine Messung des Feuchtigkeitsgehalts des betreffenden Materials mit Feuchtigkeitssensoren **25a** - **c** als Meßeinrichtung. Der Materialfluß des gemäß vorgegebenem Rezept aus den Silos **23a** - **c** abzugegebenden Materials wird über Materialdosiereinrichtungen **26a** - **c** von einer Steuereinrichtung **29** eingestellt und mit Materialflußsensoren **27a** - **c** als weitere Meßeinrichtung überwacht. Die Materialdosiereinrichtungen **26a** - **c** sind nicht explizit dargestellt. Der geförderte Materialfluß ergibt sich aus dem gemessenen Teilgewicht und der Bandfördergeschwindigkeit. Die Feuchtigkeitssensoren **25a** - **c** und die Materialflußsensoren **27a** - **c** sind ebenfalls mit der Steuereinrichtung **29** zur Verfahrenssteuerung verbunden, in deren Datenspeicher **43** auch die Werte für die Rezepte abgelegt sind. Ebenfalls mit der Steuereinrichtung **29** sind der Motor **11a**, der Hebe- und Senkmechanismus **13a**, die Dosiereinrichtungen **31a** und **32a** für das Brennmittel und die Verbrennungsluft zum Brenner **5a**, eine Verstelleinrichtung **33** für den Ventilator **19** sowie die Meßanordnungen **22a** und **24a** verbunden.

Die Temperatur des am Materialaustritt **9a** austretenden getrockneten und erhitzten Neumaterials wird mit einer Temperaturmeßeinrichtung **28a** gemessen. Anschließend wird das erhitzte Material in einen Heißsilo **35a** gefördert. Hier kann es nun für einige Stunden zwischengelagert oder direkt zur Asphaltherstellung verwendet werden, indem Bindemittel und Filler in einem Mischer **37a** zugemischt werden. Der fertig gemischte Asphalt wird nun als Belag direkt aufgebraucht oder kurzzeitig für einige Stunden zur späteren Verwendung in einem Asphaltsilo **39a** zwischengelagert.

Damit das zwischengelagerte Material zu einem späteren Zeitpunkt mit der richtigen Temperatur verarbeitet werden kann, sind die nachgeschalteten, insbesondere für die Zwischenlagerung zu verwendenden Silos **35a** und **39a** sowie deren Fördereinrichtungen mit Temperaturmeßeinrichtungen **41a** und **41b** ausgerüstet, welche mit der Steuereinrichtung **29** verbunden sind. Die Brennerleistung wird nun durch Steuerung der Dosiereinrichtungen **31a** und **32a** so eingestellt, daß das erhitzte Material die notwendige Temperatur auch noch unter eventueller Abkühlung in den nachgeschalteten Baugruppen **35a, 37a** und **39a** aufweist.

Die Vorrichtung **1b** zum Trocknen und Erhitzen von Recyclingsmaterial, insbesondere von Ausbauasphalt ist analog zur Vorrichtung **1a** für das Neumaterial aufgebaut. Im Gegensatz zur Vorrichtung **1a**, welche im Gegenstrombetrieb gefahren wird, arbeitet die Vorrichtung **1b** im Gleichstrombetrieb. Die Vorrichtung **1b** weist analog zu den Baugruppen der Vorrichtung **1a** eine Brenntrommel **3b**, eine Vortrommel **4b**, einen Brenner **5b**, eine Transporteinrichtung **7b**, einen Materialaustritt **9b** für das erhitzte und getrocknete Ausbaumaterial, Antriebsmotore **11b** für die Trommel **3b/4b**, eine Hebe- und Senkeinrichtung **13b**, eine Abgasleitung **15b**, eine Meßanordnung **22b**, schematisch drei Silos **23d** - **f** für unterschiedliches zu trocknendes und zu erhitzendes Ausbaumaterial, drei Feuchtigkeitssensoren **25d** - **f**, drei Materialflußsensoren **27d** - **f**, drei Materialdosiereinrichtungen **26d** - **f**, eine Temperaturmeßeinrichtung **28b** für die Endtemperatur des erhitzten Ausbaumaterials sowie analoge für die Materialspeicherung verwendete Baugruppen **35b** und **41c** auf. Die Abgasleitungen **15a** und **15b** sind vor der Filteranordnung **17** zu einer einzigen Abgasleitung **49** zusammengeführt.

Wie in der **Figur 1** durch Strichelung schematisch angedeutet, kann die Abgasleitung **15b** der Ausbauasphaltverarbeitungsvorrichtung **1b** auch mit einem Abluftstutzen **47** am Brenner **5a** der Vorrichtung **1a** verbunden werden. In diesem Fall werden die Abgase durch den Brenner **5a** geleitet und erfahren einen Verbrennungs- und Crackvorgang, welcher sich insbesondere auf die organischen Verbindungen in den Abgasen des Ausbauasphalts auswirkt. Das erhitzte und getrocknete Ausbaumaterial wird über eine Fördereinrichtung in den Heißsilo bzw. den Asphaltsilo ev. unter Vermischung mit Neumaterial und Filler gefördert.

Für die Steuerung der Vorrichtung **1a** sowie **1b** durch die Steuereinrichtung **29** sind unter Berücksichtigung von Asphaltherstellungsrezepten die nachfolgenden Daten **im Datenspeicher 43 abgespeichert**:
- Materialzusammensetzung und Materialfluß für die betreffende Trockentrommel **1a/1b**,
- wärmetechnische Materialeigenschaften,
- vorgegebene und rezeptbedingte Endtemperatur des Neu- bzw. Ausbaumaterials,
- physikalische Taupunktdaten sowie die "Abstandswerte", bis zu denen eine Annäherung an die Taupunktdaten aus Sicherheitsgründen erfolgen darf (eine möglichst geringe Abgastemperatur unter Einhaltung eines Temperatursicherheitsabstands zum Taupunkt wird am Meßort eingehalten, damit der Taupunkt an der kältesten Stelle der Abgasleitung, der Filteranordnung oder des Kamins nicht erreicht wird),
- Richt- und/oder Grenzwerte der Konzentration von Gasen in den Abgasen zur Vermeidung einer Überschreitung insbesondere des zulässigen CHₓ-, CO-, und NOₓ-Gehalts.

Die für die Trocknung und/oder Erhitzung auf eine vorgegebene Temperatur des Neumaterials bzw. des Ausbaumaterials notwendige **Brennerleistung** wird durch die Steuereinrichtung 29 ermittelt aus
- dem vorgegebenen Rezept unter Berücksichtigung der physikalischen Eigenschaften des Materials, wie Materialart, Materialzusammensetzung, Sandgehalt, Wärmeleitfähigkeit, Wärmekapazität, Transportgeschwindigkeit durch die Trommeln, ...
- der gemessenen Feuchte des Eingangsmaterials,
- der Wärmeaufnahme vom Material in der Vor- bzw. Brenntrommel **4a/b** bzw. **3a/b**,
- den thermischen Abgasverlusten,
- den thermischen Isolationsverlusten in der Vorrichtung **1a** bzw. **1b**,
- der Erwärmung und der Feuchte der Falschluft,
- der Temperatur des Brennmittels und der Verbrennungsluft.

Die **Wärmeaufnahme** des Materials in der jeweiligen Vorbzw. Brenntrommel **4a/b** bzw. **3a/b** hängt ab von
- der Wärmeleitfähigkeit des Materials,
- der Wärmekapazität des Materials,
- der zeitlichen Wärmeaufnahmefähigkeit des Materials,
- der Feuchte des Eingangsmaterials,
- der Transportgeschwindigkeit und Durchmischung des Materials in den Trommeln **4a/b** und **3a/b**,
- der Temperatur der Brennerflamme bzw. den Flammengasen,
- der Brennerleistung.

Die **Transportgeschwindigkeit** und Durchmischung des Materials in den Trommeln **4a/b** und **3a/b** wird beeinflußt durch
- die Anordnung und Ausgestaltung der (nicht dargestellten) Schaufeln,
- die eingestellte Neigung der Trommel und/oder deren Schaufeln,
- die eingestellte Umdrehungszahl der Trommel,
- durch die Art des eingebrachten Materials (Neumaterial, Ausbaumaterial, Körnigkeit und deren mengenmäßige Zusammensetzung, Klebrigkeit, ...)

Die **Temperatur der Flamme bzw. Flammengase** hängt ab
- vom Verhältnis Brennmittel zu Verbrennungsluft (Luftüberschußzahl),
- von der Art des Brennmittels,
- von der Menge des Brennmittels und der Verbrennungsluft,
- von der Brennkammergestaltung,
- von der Brennerkonstruktion.

Die **Brennerleistung** wird eingestellt über
- den Brennmittelzufluß,
- den Zufluß der Verbrennungsluft gemäß Brennervoreinstellung,
- Korrektur des Zuflusses der Verbrennungsluft.

Die Höhe der **Abgastemperatur** und die Abgasmenge hängen ab von
- dem Verbot, den Taupunkt an der kältesten Stelle in der Abgasleitung **15a/b** und **49** in der Filteranordnung **17** oder im Kamin **21** zu erreichen,
- von den Isolationsverlusten in den Abgasleitungen **15a/b** und **49**, in der Filteranordnung **17**, im Kamin **22** und den Trommeln **3a/b** und **4a/b**,

- der Feuchte, der Menge und der Temperatur des Neu- und Ausbaumaterials vor Eintritt in die betreffende Trommel **3a/b** und **4a/b**,
- von der Feuchte, der Menge und der Temperatur der in die Trommeln **3a/b** und **4a/b** eintretenden Falschluft,
- von der Feuchte, der Menge und der Temperatur der Verbrennungsluft,
- der Menge und der Zusammensetzung der abgasenden Produkte aus dem Ausbaumaterial in den Trommeln **3b** und **4b**,
- der Brennmittelmenge und -art,
- dem Verhältnis Brennmittel zu Verbrennungsluft,
- dem Brennmittel- und Verbrennungsluftzufluß,
- der geforderten Endtemperatur des Neumaterials,
- der geforderten Endtemperatur des Ausbaumaterials,
- der Wärmeaufnahme in den Trommeln **3a/b** und **4a/b**.

Eine geringe Abgastemperatur, eine kleine Menge an Falschluft und geringe Isolationsverluste erhöhen den feuerungstechnischen Wirkungsgrad der Vorrichtung.

Was kann in der **Vorrichtung** für das Neumaterial und für das Ausbaumaterial in zeitlicher Folge **gemessen** werden bzw. ist durch die Rezeptur **vorgegeben**:
- Feuchtegehalt, Menge und Temperatur des Eingangsmaterials,
- Materialzusammensetzung,
- Temperatur und Restfeuchte des erhitzten Ausgangsmaterials,
- Temperatur, Menge, Feuchte und Unterdruck der Abgase in der Abgasleitung,
- Abgaszusammensetzung, insbesondere Gehalt an CO, H₂O, O₂.
- Temperatur der Einrichtungen zur Förderung und Speicherung des erhitzten Materials,
- Temperatur der zugeführten Verbrennungs- und eindringenden Falschluft.

Was kann in Abhängigkeit der vorgegebenen Daten und/oder der Meßwerte **eingestellt** werden:
- Zufluß des Brennmittels,
- Zufluß der Verbrennungsluft,
- Neigung der Trommel,
- Verstellung der Schaufeln in den Trommeln,
- Umdrehungszahl der Trommel,
- Saugleistung des Abgasventilators **19**.

Bei der Inbetriebnahme der Vorrichtung werden typische Grundwerte für die Steuerung der Dosiereinrichtungen **31a/b**, **32a/b** sowie **26a** - **f** vorrichtungsspezifisch eingestellt und im Datenspeicher **43** abgelegt. Im täglichen Betrieb wird nun die Verbrennung über die mit der Steuereinrichtung **29** verbundenen Dosiereinrichtungen **31a/b** und **32a/b** derart nachgestellt, daß bei vorgegebener Materialendtemperatur ein hoher feuerungstechnischer Wirkungsgrad bei einer minimalen Schadstoffemission sich ergibt. Die Feineinstellung der Dosiereinrichtungen **31a/b** und **32a/b** erfolgt dann während des Betriebs laufend über die Messung der tatsächlichen Schadstoffwerte mit der Meßanordnung **24a/b**. Die laufend gemessenen Schadstoffwerte werden zeitabhängig ebenfalls im Datenspeicher **43** abgelegt. Bei einem späteren Betrieb der Vorrichtung erfolgt dann die zeitliche Steuerung der Dosiereinrichtungen **31a/b** und **32a/b** gemäß dieser zeitlichen Steuerkurve, welche dann wiederum durch die neuen gemessenen Werte korrigiert wird. Durch dieses "Teach-in"-Verfahren für die Brennerleistung und die Schadstoffreduzierung sollen möglichst optimale Betriebsdaten ermittelt werden. Um jedoch nicht durch außergewöhnliche Umgebungs- und kurzzeitige Anlagedaten für den späteren Betrieb unrealistische Daten abzuspeichern, kann eine Gewichtung neuer Daten vorgenommen werden, welche eine Datenänderung z. B. nur bei mehrmaligen gleichen Ergebnissen bewirkt.

Die zeitabhängig abgespeicherten Daten erlauben neben der Anpassung an zeitliche Veränderungen durch die Rezeptur, Materialeingangsdaten, etc. ein optimales An- und Ausfahren der Vorrichtungen **1a** und **1b**.

Um eine einwandfreie Einstellung einer schadstoffarmen Verbrennung in der Brenntrommel **3a/b** zu erreichen, sollte eine Brenntrommel verwendet werden, bei der kein rieselfähiges Material und auch kein von diesem aufgewirbelter Staub bzw. Dämpfe in die Brennerflamme gelangen kann. Eine derartige Brenntrommel ist z. B. in der schweizerischen Patentanmeldung Gesuchs-Nr. 01 500/93-9 beschrieben.

Der Druck der Abgase wird mit der Meßanordnung **22a/b** bestimmt.

Wie oben bereits ausgeführt, hängt der Taupunkt der Abgase von deren Temperatur, Druck und Feuchtigkeitsgehalt ab. Die Abgase dürfen in keinem Fall im Bereich der Filteranordnung **17** in die Nähe ihres Taupunkts gelangen, da ansonsten die Filteranordnung **17** nicht mehr wirksam ist und sich verschließen kann, wodurch die Funktion der Vorrichtung nicht mehr gegeben ist.

Das nachfolgende Berechnungsbeispiel soll einen Einblick vermitteln, wie die Größen der Vorrichtung mit den einzelnen Meßwerten verknüpft sind. Ferner ist bei der Berechnung zu beachten, daß Volumen- und Masseflüsse aufeinander abgestimmt werden müssen. So erhöht sich z. B. der Sauerstoffgehalt des Verbrennungsluftflusses im Winter gegenüber demjenigen im Sommer nur dadurch, daß aufgrund der höheren Temperatur das spez. Gewicht der Verbrennungsluft geringer ist und damit bei einem konstanten Volumenstrom weniger Masse gefördert wird.

Der für die Trocknung und/oder Erhitzung des Materials benötigten Zufluß des Brennmittels **M** in kg/h bestimmt sich in einem ersten Regelungsvorgang ("Primärregelung") folgendermaßen: wobei hier insbesondere über den unten beschriebenen Abgasfluß **I** ein zweiter Regelungsvorgang ("Sekundärregelung") einwirkt.

**G** ist die im feuchten Eingangsmaterial enthaltene auszutreibende Wasserdampfmenge in Normkubikmetr pro Zeiteinheit. Der auszutreibende Wasserdampffluß **G** wird aus dem mit dem Materialflußsensor **27a** ermittelten Materialeingangsfluß **A** [t/h] und dessen mit dem Feuchtigkeitssensor **25a** gemessenen Feuchtigkeitsgehalt **B** [%] gemäß nachstehenden Beziehungen ermittelt:$\text{F [kg/h] = A [t/h]·B [%]·10}$

Die Umrechnung in Normkubikmeter pro Stunde [Nm³/h] erfolgt unter Verwendung des Molvolumens von 22,4 m³/k Mol und mit 18 kg für ein Kilomol Wasser gemäß

Vereinfachend für die nachfolgende Rechnung wird nur ein einziges Material aus den Silo **23a** mit einem Fluß **A** von 100 t/h (Trockengewichtsfluß) mit einer Feuchte **B** von 4 % m verarbeitet. D. h. in der beispielsweisen Vorrichtung ergibt sich der auszutreibende Wasserdampffluß **G** zu 4 978 Nm³/h (**F** = 4 000 kg/h). Die spezifische Wärme **g** der Abgase beträgt 0,31032 [kcal/Nm³K] (K ≡ Grad Kelvin). Die beispielsweise Temperatur **E** der Abgase gemessen mit der Meßanordnung **22a** liegt bei 74 °C. **l** ist die spezifische Wärme des aus dem Silo eingebrachten Materials; sie liegt bei 0,21 kcal/kg·K. Die am Trommelausgang **9a** mit der Temperaturmeßeinrichtung **28a** gemessene Materialausgangstemperatur **C** beträgt 180 °C. Die Umgebungstemperatur **k** wird beispielsweise mit 0 °C angenommen. Die Enthalpie **i** des Wasserdampfs beträgt 650 kcal/kg. Die spezifische Wärme **h** von Wasser mit 1 kcal/kg. Der untere Heizwert **c** in [kcal/kg] für verschiedene Brennmittel kann der untenstehenden Tabelle 1 entnommen werden. Der Fluß **I** [Nm³/kg] der Abgase nur aus dem Verbrennungsprozeß (ohne Feuchte durch das zu trocknende Material), ist mit nachstehender Beziehung bestimmbar${\text{I [Nm}}^{\text{3}} {\text{/kg] = b [Nm}}^{\text{3}} {\text{/kg] + ((Lambda) - 1)·a [Nm}}^{\text{3}} \text{/kg]}$ und ergibt sich in diesem Beispiel mit den unten aufgeführten Werten und dem Brennstoff Heizöl extra leicht (EL) zu 29,01 Nm³/kg. Der nur für die Verbrennung mit der Dosiereinrichtung **32a** eingestellte Verbrennungsluftfluß **a** [Nm³/kg] sowie der Abgasfluß **b** [Nm³/kg] mit Wasserdampf beladen bzw. der trockene Abgasfluß **e** [Nm³/kg] ohne Wasserdampf sind der untenstehenden Tabelle 1 für die unterschiedlichen Brennstoffe zu entnehmen.

Der Luftüberschuß (Lambda) in der obigen Beziehung kann gemäß nachfolgender Beziehung ermittelt werden:$\text{(Lambda) = 1 + e/a · D/(21 - D),}$ wobei **D** der Sauerstoffgehalt bezogen auf den trockenen Abgasfluß ist. Er beträgt 12,85 %.

**Tabelle 1**

| Brennstoff | Verbrennungsluft a [Nm³/kg] | Abgase feucht b [Nm³/kg] | Heizwert c [kcal/kg] | Abgase trocken e [Nm³/kg] | CO₂ max % |
|---|---|---|---|---|---|
| Heizöl EL | 11,30 | 12,04 | 10200 | 10,76 | 15,20 |
| Schweröl | 10,90 | 11,56 | 9700 | 10,33 | 16 |
| Erdgas CH | 9,57 | 10,60 | 8650 | 7,78 | 11,90 |
| Erdgas NL | 8,41 | 9,44 | 7600 | 7,68 | 11,90 |
| Propan | 12,15 | 13,12 | 11070 | 11,08 | 13,90 |
| Butan | 12 | 12,89 | 10920 | 10,97 | 14,10 |
| Erdgas CH bzw. NL kennzeichnet in der Schweiz bzw. in Holland üblicherweise verwendetes Erdgas. | | | | | |

Aus den Eingangsmeßwerten ist der gesamte Wasserdampfanteil **W** (einschließlich aus dem Eingangsmaterial ausgetriebene Feuchte) in den Abgasen in Volumenprozent gemäß ermittelbar und aus diesem Ergebnis der Wasserdampfpartialdruck **P** [bar] gemäß nachfolgender Beziehung bestimmbar:$\text{P = W/100}$

Wasserdampfpartialdruck **P** und der Taupunkt **T** [°C] von Wasser sind über die nachfolgende Tabelle miteinander verknüpft.

**Tabelle 2**

| | | | | | | | | | | |
|---|---|---|---|---|---|---|---|---|---|---|
| P [mbar] | 42,41 | 73,75 | 123,35 | 199,2 | 311,6 | 473,6 | 578 | 701,1 | 845,3 | 1013,3 |
| T [°C] | 30 | 40 | 50 | 60 | 70 | 80 | 85 | 90 | 95 | 100 |

Um einen hohen feuerungstechnischen Wirkungsgrad Γ der Vorrichtung zu erreichen - der optimale Wirkungsgrad liegt bei Γ = 1 (bzw. 100 %) - wird über einen bereits oben erwähnten zweiten Regelungsvorgang ("Sekundärregelung") eine möglichst tiefe Abgastemperatur **E** eingehalten. Hierbei ist jedoch zu beachten, daß die Gefahr wächst, in der Filteranordnung **17** den Taupunkt zu erreichen.

Den Zusammenhang zwischen feuerungstechnischem Wirkungsgrad Γ der Vorrichtung, Materialfeuchte, Schadstoffmenge in den Abgasen und Brennerleistung soll an den folgenden Beispielen demonstriert werden.

In den nachfolgenden beispielhaften Überlegungen wird von einem Materialfluß von 100 t/h, einer Anfangsmaterialtemperatur von 0 °C und einer Erhitzungsendtemperatur des Materials am Materialaustritt **9a** von 180 °C ausgegangen.

In einem ersten Beispiel hat das zu trocknende und zu erhitzende Material eine Anfangsfeuchte von 4 %. Bei einer Brennerleistung von 8,08 MW ergibt sich dann eine Abgastemperatur von 74 °C, d.h. 10 °C über der Temperatur des Taupunkts von 64 °C. Der Zusammenhang zwischen Luftüberschußzahl Lambda, der Grenze zum Kondensationsbereich **44** (= Taupunktlinie) und der Abgastemperatur ist in **Figur 2** dargestellt. Ausgehend von einer Luftüberschußzahl Lambda von 2,5, einer Abgastemperatur von 74 °C und einem Taupunkt bei 64 °C ergibt sich dann aus **Figur 2** ein feuerungstechnischer Wirkungsgrad r von 90,6 %.

Ist bei einem zweiten Beispiel die Anfangsmaterialfeuchte 2 % und die Brennerleistung auf 6,39 MW eingestellt worden, so sinkt der Taupunkt um 7 °C auf 57 °C und die Abgastemperatur liegt bei 67 °C, wodurch sich dann ein feuerungstechnischer Wirkungsgrad Γ von 91,8 % durch die Anpassung auf diese Abgastemperatur ergibt. Bei einer Abgastemperatur von 74 °C wäre der feuerungstechnischer Wirkungsgrad Γ nur 91,1 %.

In einem dritten Beispiel beträgt die Anfangsmaterialfeuchte 8% und die Brennerleistung ist auf 11,46 MW eingestellt. Es ergibt sich ein Taupunkt von 69 °C und eine Abgastemperatur von 74 °C. Diese Differenz zwischen Abgastemperatur und Taupunkt von nur 5 °C ist etwas gering. Sie sollte aus Sicherheitsgründen 10 °C betragen, damit Luftströmungsunterschiede und die Wärmeisolation der Filteranordnung **17** unkritisch sind.

Ausgehend vom ersten Beispiel kann nun eine Luftüberschußzahl von 2,0 eingestellt werden, wodurch sich eine Brennerleistung von 8,0 MW mit einem Wirkungsgrad Γ von 91,3 % bei einem Taupunkt von 68 °C und einer Abgastemperatur von 78 °C ergibt. Der feuerungstechnische Wirkungsgrad Γ hat sich somit um 0,7 % erhöht, wodurch eine Reduzierung der Brennerleistung um 0,08 MW möglich ist.

Wird z. B. durch Verminderung des Sandgehalts eine Abgastemperatursteigerung um 30 °C auf 114 °C erreicht und würde die Brennerleistung nicht nachgesteuert, so würde die Materialendtemperatur um 11 °C sinken. Wird jedoch die Brennerleistung auf 8,29 MW nachgesteuert, so ergibt sich ein Wirkungsgrad Γ von 87,7 % bei einer Abgastemperatur von 114 °C (und wie oben, einer Materialendtemperatur von 180 °C). Durch Beeinflussung der Wärmeaufnahme, indem die Umdrehungszahl der Vortrommel und/oder die Neigung der Trommel zur Horizontalen sowie durch die Lage der Schaufeln verstellt wird, können die Werte des ersten Beispiels wieder erreicht werden, worauf die Brennerleistung von den obigen 8,29 MW wieder auf 8,0 MW zurückgefahren werden kann.

Obige Beispiele sollen die Wege zur Optimierung eines minimalen Schadstoffausstoßes und eines guten feuerungstechnischen Wirkungsgrads bei größtmöglicher Schonung der Filteranordnung **17** aufzeigen.

Da der Feuchtegehalt des zu trocknenden Materials bzw. der Teilmaterialien aus den Silos **23a** - **c** mit den Feuchtigkeitssensoren **25a** - **c** bereits bestimmt worden ist und die Temperatur, auf die erhitzt werden soll, sowie die Materialmenge vorgegeben sind, kann der Brenner **3a** durch die Steuereinrichtung **29**, wie oben ausgeführt, eingestellt werden. Die Meßanordnung **24a** wirkt über die Steuereinrichtung **29** auf die Dosiereinrichtungen **31a** und **32a**, so daß in den Abgasen ein Gesamtkohlenstoffgehalt von etwa 50 mg·m⁻³ bei einem CO-Gehalt von 100 mg·m⁻³ und einem NOₓ-Gehalt unter 50 mg·m⁻³ eingehalten werden kann.

Anstelle der Sensoren **25a** bis **25f** sowie **27a** bis **27f** kann auch nur je ein Feuchtigkeits- und ein Materialflußsensor verwendet werden, der die Eigenschaften des Gemisches mißt.

Anstelle die Neigung der Trockentrommel **1a/b** zu verstellen, können auch die im Inneren der der Brenntrommel **3a/b** vorgelagerten Vortrommel **4a/b** angeordneten (nicht dargestellten) Schaufeln in ihrer Lage verstellt werden. Das zu trocknende und zu erhitzende Material stürzt als "Vorhang" durch die Vortrommel **4a/b**, durch die die heißen Abgase streichen. Bevorzugt kann nun die Winkellage zur Trommelachse verstellt werden, so daß ein dichterer oder weniger dichter, die Materialverweilzeit in der Trommel beeinflussender "Materialvorhang" sich ergibt. Die Verstellung erfolgt durch von der Steuereinrichtung **29** gesteuerte (nicht dargestellte) Verstelleinheiten entsprechend der Meßwerte der obengenannten Sensoren für die Materialeingangs- und Abgaswerte.

Anstelle die beiden Vorrichtungen **1a** und **1b** miteinander zu koppeln, können beide Vorrichtungen auch getrennt voneinander betrieben werden.

Die Überwachung des "Abstands" der Abgaswerte von dem insbesondere die Filteranordnung **17** gefährdenden Taupunkt kann auch mit einem psychrometrischen Meßwertgeber erfolgen.

Der Anteil der in die Vorrichtung eindringenden "Falschluft", welcher den Wirkungsgrad Γ der Vorrichtung verschlechtert, läßt sich dadurch verringern, daß die freie Materialaustrittsöffnung **9a/b** und die Öffnung für den Materialeintritt möglichst klein gehalten werden.

Da die Messung der Abgaszusammensetzung in den Abgasleitungen **15a** und **15b** erfolgt, wird auch der Luftanteil, hervorgerufen durch die Falschluft, mit erfaßt. Anstelle der beiden Meßanordnungen **22a** und **22b** für die Abgaszusammensetzung sowie der beiden Meßanordnungen **24a** und **24b** zur Überwachung einer Annäherung an den Taupunkt kann auch mit nur jeweils einer einzigen Meßanordnung gearbeitet werden. Werden jedoch jeweils zwei Meßanordnungen verwendet, so ist eine einfachere und sichere Steuerung der Brenner möglich.

Da die Einstellung der Vorrichtungen durch die Steuereinrichtung **29** unter Verwendung zeitabhängig, im Datenspeicher **43** abgespeicherter Daten erfolgt, können die Meßeinrichtungen **22a/b** und **24a/b** als jeweils nur eine Meßeinrichtung hinter der Filteranordnung **17** angeordnet werden.

Aufgrund der im Datenspeicher **43** abgelegten Daten und obiger, überwachender Messungen ist es möglich das Brennmittel zu ändern und sog. Mehrstoffbrenner einzusetzen.

Da es für das Verhältnis von zu verarbeitenden Ausbauasphalt und Neumaterial inbezug auf die Filteranordnung **17** eine obere Grenze, hervorgerufen durch die Dämpfe das Ausbauasphalts, gibt, kann zusätzlich die in die Vortrommel **4b** einzubringende Ausbauasphaltmenge durch Steuerung der Dosiereinrichtungen **26d** - **f** geregelt werden.

Anstelle den Brenner in die Trockentrommel zu integrieren, kann auch extern ein Heißgas erzeugt werden, welches dann eingeblasen wird.

## Patentansprüche

1. Verfahren zur Trocknung und/oder Erhitzung von rieselfähigem Material in einer Trockentrommel **(1a/b)**, insbesondere in Asphaltanlagen, bei einem hohen feuerungstechnischen Wirkungsgrad (Γ) der Anlage und minimalem Schadstoffanteil der Abgase, wobei eine innerhalb eines Toleranzbereichs vorgegebene Materialendtemperatur und/oder -feuchte erreicht wird, in dem das Trocknen und/oder Erhitzen des Materials durch Verbrennen unter gesteuerten Zufuhren eines Brennmittels und eines Sauerstoffträgers, insbesondere Verbrennungsluft, in einem Brenner **(5a/5b)** erfolgt, die Temperatur der Abgase aus dem Brenner und/oder der Trockentrommel gemessen und so tief wie möglich gehalten wird, in dem die für die Trocknung und/oder Erhitzung des Materials auf eine vorgegebene Temperatur notwendige Brennerleistung durch eine Steuereinrichtung **(29)** unter Verwendung vorgängig abgespeicherter Daten ermittelt wird, der Taupunkt der Abgase an der kältesten Stelle des Abgasflusses, insbesondere in einer Abgasfilteranordnung **(17)**, unter Berücksichtigung der Brennleistung sowie der Feuchte, der Menge und der Temperatur des Materials vor Eintritt in die Trommel als physikalische Meßwerte des Materials; der Feuchte, der Menge und der Temperatur der Verbrennungsluft sowie der in die Trommel eintretenden Falschluft errechnet und dann eine um wenigstens fünf Grad, vorzugsweise um 10 Grad, über dem errechneten Taupunkt liegende Soll-Abgas-temperatur gewählt wird.

2. Verfahren nach Anspruch 1, **dadurch gekennzeichnet**, daß als weiterer physikalischer Materialmeßwert wenigstens eine der physikalischen, in Zusammenhang mit dem Wärmeaufnahmevorgang des zu trocknenden und/oder zu erhitzenden Materials stehende Mineralkenngröße ermittelt und dieser Meßwert über die Steuerungseinrichtung **(29)** auf die Zufuhr des Brennmittels und/oder des Sauerstoffträgers einwirkt.

3. Verfahren nach Anspruch 1 oder 2, **dadurch gekennzeichnet**, daß die Umdrehungszahl der Trockentrommel **(1a/b)** in Abhängigkeit von wenigstens einem der physikalischen Meßwerte und/oder der Abgastemperatur derart eingestellt wird, daß der Taupunkt der Abgase an der kältesten Stelle des Abgasflusses, insbesondere in der Abgasfilteranordnung **(17)**, nicht erreicht wird.

4. Verfahren nach einem der Ansprüche 1 bis 3, **dadurch gekennzeichnet**, daß die Neigung der Trockentrommel **(1a/b)** gegenüber der Horizontalen in Abhängigkeit von wenigstens einem der physikalischen Meßwerte und/oder der Abgastemperatur derart eingestellt wird, daß der Taupunkt der Abgase an der kältesten Stelle des Abgasflusses, insbesondere in der Abgasfilteranordnung **(17)**, nicht erreicht wird.

5. Verfahren nach einem der Ansprüche 1 bis 4 **dadurch gekennzeichnet**, daß die Konzentration wenigstens eines Gases, insbesondere von Sauerstoff und/oder Kohlenmonoxid (CO), in den Abgasen bestimmt wird, und der Zufluß des Sauerstoffträgers zum Brenner (**5a/5b**) entsprechend der Konzentrationswerte derart gesteuert wird, daß die Abgase eine minimale Schadstoffkonzentration aufweisen.

6. Verfahren nach einem der Ansprüche 1 bis 5, **dadurch gekennzeichnet**, daß die Temperatur der der Trockentrommel **(1a/1b)** nachgeordneten Transport - und/oder Lagereinrichtung **(35**, **37**, **39)** für das Material gemessen und die Brennerleistung entsprechend des Meßwerts feineingestellt wird.

7. Vorrichtung zur Durchführung des Verfahrens nach einem der Ansprüche 1 bis 6 zur Trocknung und/oder Erhitzung von rieselfähigem Material mit einem in einer um ihre Längsachse **(2)** drehbaren Trockentrommel **(1a/b)** angeordneten Brenner **(5a/b)**, einer Einstelleinrichtung **(31a/b**, **32a/b)** für den Verbrennungsmittel- und den Sauersroffträgerzufluß zum Brenner **(5a/b)**, einer ersten Meßeinrichtung **(22a/b)** zur Bestimmung der Temperatur der Abgase aus dem Brenner **(5a/b)** und/oder der Trockentrommel **(1a/b)**, einer zweiten Meßeinrichtung **(24a/b; 25a-f; 27a-f)** zur Messung wenigstens eines physikalischen Meßwerts, welcher im Zusammenhang mit dem Trocknungs- und/oder Erhitzungsverfahren des zuzuführenden und/oder gerade in diesem befindlichen Materials steht, einer Steuereinrichtung **(29)**, einem Datenspeicher **(43)**, einer Filteranordnung **(17)** für die Abgase und einer mit den Meßeinrichtungen **(22a/b, 24a/b; 25a-f; 27a-f)** und der Einstelleinrichtung **(31a/b, 32a/b)** verbundenen Steuereinrichtung **(29)**, mit der in Abhängigkeit der Abgastemperatur und des physikalischen Meßwerts der Zufluß des Brennmittels und des Sauerstoffträgers für den Brenner **(5a/b)** einstellbar ist.

8. Vorrichtung nach Anspruch 7, **dadurch gekennzeichnet**, daß die Neigung der Achse **(2)** der Trockentrommel **(1a/b)** gegenüber der Horizontalen während des Trocknungs- und/oder Erhitzungsverfahrens durch eine mit der Steuereinrichtung **(29)** verbundene erste Verstelleinrichtung **(13a/b)** entsprechend des mit der ersten und/oder zweiten Meßeinrichtung **(22a/b, 24a/b; 25a-f; 27a-f)** gemessenen Werts einstellbar ist.

9. Vorrichtung nach Anspruch 7 oder 8, **dadurch gekennzeichnet,** daß die Umdrehungszahl der Trockentrommel **(1a/b)** während des Trocknungs- und/oder Erhitzungsverfahrens entsprechend des mit der ersten und/oder zweiten Meßeinrichtung **(22a/b, 24a/b; 25a-f; 27a-f)** gemessenen Werts mit einem mit der Steuereinrichtung **29** verbundenen Antrieb **(11a/b)** einstellbar ist.

10. Vorrichtung nach Anspruch 7 bis 9, **dadurch gekennzeichnet**, daß die zweite Meßeinrichtung eine Feuchtemeßeinrichtung **(25a-f)** für das zu trocknende und/oder zu erhitzende Material ist.

11. Vorrichtung nach Anspruch 7 bis 10, **dadurch gekennzeichnet**, daß die zweite Meßeinrichtung ein Meßelement **(24a/b)** zur Bestimmung der Konzentration wenigstens eines Gases, insbesondere Sauerstoff und/oder Kohlenmonoxid, in den Abgasen hat.

12. Vorrichtung nach einem der Ansprüche 7 bis 11 **dadurch gekennzeichnet**, daß in dem mit der Steuereinrichtung **(29)** verbundenen Datenspeicher **(43)** die Meßwerte der Meßeinrichtungen **(22a/b, 24a/b, 25a - f, 27a - f)** als erste Daten zeitabhängig, insbesondere beginnend mit dem Anfahren und/oder endend mit dem Ausfahren des Brenners **(5a/b)**, bevorzugt unter Gewichtung bereits zeitabhängig abgespeicherter zweiter Daten, abspeicherbar sind.

13. Vorrichtung nach einem der Ansprüche 7 bis 12, **gekennzeichnet durch** eine weitere, zweite um ihre Längsachse drehbare Trockentrommel **(1b)** zur Trocknung und Erhitzung, insbesondere von Asphaltausbaumaterial, mit einem zweiten Brenner **(5b)**, einer zweiten Einstelleinrichtung **(31b, 32b)** für den Verbrennungsmittel- und den Sauerstoffträgerzufluß, nur eine Filteranordnung **(17)**, vor der sowohl die Abgase der ersten wie auch der zweiten Trockentrommel **(1a/b)** in einer Abgasleitung **(49)** zusammengeführt und dann durch die Filteranordnung **(17)** führbar sind.

14. Vorrichtung nach einem der Ansprüche 7 bis 12, **gekennzeichnet durch** eine weitere, zweite um ihre Langsachse drehbare Trockentrommel **(1b)** zur Trocknung und Erhitzung insbesondere von Asphaltausbaumaterial mit einem zweiten Brenner **(5b)**, einer zweiten Einstelleinrichtung **(31b, 32b)** für den Verbrennungsmittel- und den Sauerstoffträgerzufluß, einen Ablufteinlaß **(47)** am ersten Brenner **(5a)**, durch den die Abgase der zweiten Trockentrommel **(1b)** in die erste Brenntrommel **(3a)** einleitbar sind, und nur eine Filteranordnung **(17)** nach der ersten Trockentrommel **(1a)** für die gesamten Abgase.

15. Vorrichtung nach Anspruch 13 oder 14, **gekennzeichnet durch** wenigstens eine von der Steuereinrichtung **(29)** in der Materialtransportleistung gesteuerte Transporteinrichtung **(7a/b)**, insbesondere für das in die zweite Trockentrommel **(1b)** einzuführende Material, wenigstens einer vor der Filteranordnung **(17)** angeordneten und mit der Steuereinrichtung **(29)** verbundenen Meßeinrichtung **(24a/b)** für die Gaskonzentration wenigstens einer Gaskomponente in den Abgasen, damit die Materialtransportleistung der Transporteinrichtungen **(7a/b)** insbesondere in die zweite Trockentrommel **(1b)** in Abhängigkeit der gemessenen Konzentration einstellbar ist.

16. Vorrichtung nach einen der Ansprüche 13 bis 15 **gekennzeichnet durch** eine mit der Steuereinrichtung **(29)** verbundene Abgasmengenmeßeinrichtung vor der Filteranordnung **(17)**, in Abhängigkeit deren Meßwerthöhe die Transportleistung, insbesondere in die zweite Trockentrommel **(1b)**, und/oder die Brennerleistung, insbesondere des zweiten Brenners **(5b)**, zurückstellbar ist.

## Claims

1. Process for drying and/or heating pourable material in a drying drum (**1a/b**), particularly in asphalt installations, with a high fuel-engineering efficiency (Γ) of the installation and a minimal pollutant fraction in the waste gases, a final temperature and/or moistness of the material being achieved which is predetermined within a tolerance range, in which process the drying and/or heating of the material takes place in a burner (**5a/b**) by combustion with the controlled infeeding of a burning medium and an oxygen-carrier, in particular combustion air, the temperature of the waste gases from the burner and/or the drying drum is measured and is kept as low as possible, and in which process the burner capacity necessary for the drying and/or heating of the material to a predetermined temperature is ascertained by a control apparatus (**29**) using data stored in advance, the dew point of the waste gases at the coldest point in the waste-gas flow, particularly in a waste-gas filter arrangement (**17**), is calculated, taking into account the burning capacity and also the moistness, quantity and temperature of the material before its entry into the drum as physical measured values of the material, the moisture, the quantity and the temperature of the combustion air and also of the infiltrating air passing into the drum, and then an ideal waste-gas temperature is chosen which is at least five degrees, and preferably ten degrees, above the dew point calculated.

2. Process according to claim 1, **characterised in that**, at least one of the physical characteristic quantities of the mineral which are connected with the heat-absorption operation of the material to be dried and/or heated is ascertained as a further physical measurement value of the material, and the said measurement value acts, via the control apparatus (**29**), on the infeed of the burning medium and/or of the oxygen-carrier.

3. Process according to claim 1 or 2, **characterised in that** the number of revolutions of the drying drum (**1a/b**) is set in dependence upon at least one of the physical measurement values and/or the waste-gas temperature, in such a way that the dew point of the waste gases is not reached at the coldest point in the waste-gas flow, particularly in the waste-gas filter arrangement (**17**).

4. Process according to one of claims 1 to 3, **characterised in that** the inclination of the drying drum (**1a/b**) in relation to the horizontal is set in dependence upon at least one of the physical measurement values and/or the waste-gas temperature, in such a way that the dew point of the waste gases is not reached at the coldest point in the waste-gas flow, particularly in the waste-gas filter arrangement (**17**).

5. Process according to one of claims 1 to 4, **characterised in that**
the concentration of at least one gas, particularly of oxygen and/or carbon monoxide (CO), in the waste gases is determined, and
the influx of the oxygen-carrier to the burner (**5a/5b**) is controlled, in accordance with the said concentration values, in such a way that
the waste gases have a minimal pollutant concentration.

6. Process according to one of claims 1 to 5, **characterised in that** the temperature of that transport and/or storage apparatus (**35, 37, 39**) for the material which is arranged downstream of the drying drum (**1a/b**) is measured, and
the burner capacity is finely set in accordance with the measurement value.

7. Device for performing the process according to one of claims 1 to 6 for drying and/or heating pourable material, the said device having
a burner (**5a/b**) arranged in a drying drum (**1a/b**) which is rotatable about its longitudinal axis (**2**),
an apparatus (**31a/b, 32a/b**) for setting the influx of burning medium and oxygen-carrier to the burner (**5a/b**),
a first measuring apparatus (**22a/b**) for determining the temperature of the waste gases from the burner (**5a/b**) and/or the drying drum (**1a/b**),
a second measuring apparatus (**24a/b; 25a-f; 27a-f**) for measuring at least one physical measurement value, which apparatus is connected to the process for drying and/or heating the material which is to be fed in or has just arrived in the said process,
a control apparatus (**29**),
a data store (**43**)
a filter arrangement (**17**) for the waste gases, and
a control apparatus (**29**) which is connected to the measuring apparatuses (**22a/b, 24a/b; 25a-f; 27a-f**) and the setting apparatus (**31a/b, 32a/b**) and with the aid of which it is possible to set the influx of burning medium and oxygen-carrier for the burner (**5a/b**) in dependence upon the waste-gas temperature and the physical measurement value.

8. Device according to claim 7, **characterised in that** the inclination of the axis (**2**) of the drying drum (**1a/b**) in relation to the horizontal can be set during the drying and/or heating process by a first adjusting apparatus (**13a/b**) connected to the control apparatus (**29**), in accordance with the value measured with the aid of the first and/or second measuring apparatus (**22a/b, 24a/b; 25a-f; 27a-f**).

9. Device according to claim 7 or 8, **characterised in that** the number of revolutions of the drying drum (**1a/b**) can be set during the drying and/or heating process in accordance with the value measured with the aid of the first and/or second measuring apparatus **(22a/b, 24a/b; 25a-f; 27a-f**), with the aid of a drive (**11a/b**) connected to the control apparatus (**29**).

10. Device according to claims 7 to 9, **characterised in that** the second measuring apparatus is a moistness-measuring apparatus (**25a-f**) for the material to be dried and/or heated.

11. Device according to claims 7 to 10, **characterised in that** the second measuring apparatus has a measuring element (**24a/b**) for determining the concentration of at least one gas, in particular oxygen and/or carbon monoxide, in the waste gases.

12. Device according to one of claims 7 to 11, **characterised in that** it is possible to store, in the data store (**43**) connected to the control apparatus (**29**), the measurement values of the measuring apparatuses (**22a/b, 24a/b; 25a-f; 27a-f**) as first data in a time-dependent manner, particularly beginning with the starting-up and/or ending with the running-to-capacity of the burner (**5a/b**), preferably with the weighting of second data which have already been stored in a time-dependent manner.

13. Device according to one of claims 7 to 12, **characterised by** a further, second drying drum (**1b**), which can be rotated about its longitudinal axis, for drying and heating, in particular, asphalt lining material, the said device having a second burner (**5b**), a second apparatus (**31a, 32b**) for setting the influx of combustion medium and oxygen-carrier, and just one filter arrangement (**17**), upstream of which the waste gases from both the first and also the second drying drums (**1a/b**) are brought together in a waste-gas line (**49**) and can then be guided through the filter arrangement (**17**).

14. Device according to one of claims 7 to 12, **characterised by** a further, second drying drum (**1b**), which can be rotated about its longitudinal axis, for drying and heating, in particular, asphalt lining material, the said device having a second burner (**5b**), a second apparatus (**31a, 32b**) for setting the influx of combustion medium and oxygen-carrier, a waste-air inlet (**47**) on the first burner (**5a**) through which the waste gases from the second drying drum (**1b**) can be conducted into the first burning drum (**3a**), and just one filter arrangement (**17**), downstream of the first drying drum (**1a**), for all the waste gases.

15. Device according to claim 13 or 14, **characterised by** at least one transport apparatus (**7a/b**), particularly for the material to be introduced into the second drying drum (**1b**), which apparatus is controlled, in its material-transporting capacity, by the control apparatus (**29**), and at least one apparatus (**24a/b**) for measuring the gas concentration of at least one gas component in the waste gases, which apparatus is arranged upstream of the filter arrangement (**17**) and is connected to the control apparatus (**29**), so that the capacity of the transport apparatuses (**7a/b**) for transporting material into, in particular, the second drying drum (**1b**) can be set in dependence upon the concentration measured.

16. Device according to one of claims 13 to 15, **characterised by** a waste-gas quantity-measuring apparatus, upstream of the filter arrangement (**17**), which is connected to the control apparatus (**29**) and in dependence upon the measurement-value level of which the transport capacity, particularly into the second drying drum (**1b**), and/or the burner capacity, particularly of the second burner (**5b**), can be reset.

## Revendications

1. Procédé pour le séchage et/ou le chauffage de matériau en vrac ou matériau à faculté d'écoulement dans un tambour de séchage (1a/b), en particulier dans les installations d'asphalte avec un degré d'efficacité de combustion élevé ( Γ ) de l'installation et une quantité minimale de matières toxiques dans les gaz d'échappement, une humidité et/ou température finale pré-établie de matériau étant atteinte à l'intérieur d'une plage de tolérance, procédé dans lequel s'effectue le séchage et/ou le chauffage du matériau par combustion sous amenée commandée d'un moyen de combustion et d'un porteur d'oxygène ou comburant, en particulier d'un air de combustion dans un brûleur (5a/5b), la température des gaz d'échappement provenant du brûleur et/ou du tambour de séchage étant mesurée et maintenue aussi basse que possible, procédé dans lequel la capacité du brûleur à une température prédéterminée nécessaire pour le séchage et/ou le chauffage du matériau est calculée par un dispositif de commande (29) en utilisant des données préalablement mises en mémoire, dans lequel on détermine le point de rosée ou de condensation des gaz d'échappement à l'endroit le plus froid du courant de gaz d'échappement, en particulier dans un système de filtres de gaz d'échappement (17) en tenant compte de la capacité de combustion ainsi que de l'humidité, de la quantité et de la température du matériau avant l'entrée dans le tambour en tant que valeurs de mesure physiques du matériau; de l'humidité, de la quantité et de la température de l'air de combustion ainsi que de l'air parasite ou air entrant accidentellement dans le tambour et ensuite, on choisit une température nominale de gaz d'échappement se situant au moins à cinq degrés, de préférence dix degrés au-dessus du point de rosée ou de condensation calculé.

2. Procédé selon la revendication 1, caractérisé en ce que comme valeur de mesure de matériau physique supplémentaire on détermine au moins une des caractéristiques physiques minérales en liaison avec le processus d'absorption de chaleur du matériau à sécher et/ou à chauffer et cette valeur de mesure exerce une incidence sur l'amenée du combustible et/ou du porteur d'oxygène ou comburant par l'intermédiaire du dispositif de commande (29).

3. Procédé selon la revendication 1 ou 2, caractérisé en ce que l'on ajuste le nombre de tours du tambour de séchage (1a/1b) en fonction d'au moins l'une des valeurs de mesure physiques et/ou de la température des gaz d'échappement de façon à ne jamais atteindre le point de rosée ou de condensation des gaz d'échappement à l'endroit le plus froid du courant des gaz d'échappement , en particulier du dispositif des gaz d'échappement (17).

4. Procédé selon l'une des revendications 1 à 3, caractérisé en ce que l'inclinaison du tambour de séchage (1a/1b) par rapport à l'horizontale est ajustée en fonction d'au moins l'une des valeurs de mesure physiques et/ou de la température des gaz d'échappement de façon à ne jamais atteindre le point de rosée ou de condensation à l'endroit le plus froid du courant des gaz d'échappement, en particulier dans le dispositif de filtres des gaz d'échappement (17).

5. Procédé selon l'une des revendications 1 à 4, caractérisé en ce que la concentration d'au moins un gaz, en particulier de l'oxygène et/ou du monoxyde de carbone (CO) est déterminée dans les gaz d'échappement et en ce que l'amenée du porteur d'oxygène ou comburant au brûleur (5a/5b) en fonction des valeurs de concentration est commandée de telle sorte que les gaz d'échappement présentent une concentration minimale en matières toxiques.

6. Procédé selon l'une des revendications 1 à 5, caractérisé en ce que l'on mesure la température du dispositif de stockage (35,37,39) de matériau qui est monté en aval du tambour de séchage (1a/1b) et l'on ajuste avec précision la capacité du brûleur en fonction de la valeur de mesure.

7. Dispositif pour la réalisation du procédé selon l'une des revendications 1 à 6 pour le séchage et/ou le chauffage du matériau en vrac comportant
un brûleur (5a/b) disposé dans un tambour de séchage (1a/b) rotatif sur son axe longitudinal (2),
un dispositif de réglage (31a/b, 32a/b) pour l'amenée du combustible et du porteur d'oxygène ou comburant au brûleur (5a/b),
un premier dispositif de mesure (22a/b) pour la détermination de la température des gaz d'échappement sortant du brûleur (5a/b) et/ou du tambour de séchage (1a/b),
un deuxième dispositif de mesure (24a/b; 25a-f; 27a-f) servant à la mesure d'au moins une valeur de mesure physique en liaison avec le procédé de séchage et/ou de chauffage du matériau à amener et/ou se trouvant déjà dans celui-ci,
un dispositif de commande (29),
une mémoire de données (43)
un dispositif de filtres (17) pour les gaz d'échappement et
un dispositif de commande (29) raccordé aux dispositifs de mesure (22a/b, 24a/b; 25a-f; 27a-f) et au dispositif de réglage (31a/b, 32a/b), dispositif de commande avec lequel, il est possible d'ajuster l'amenée du combustible et du porteur d'oxygène ou comburant pour le brûleur (5a/b).

8. Procédé selon la revendication 7, caractérisé en ce que l'inclinaison de l'axe (2) du tambour de séchage (1a/b) par rapport à l'horizontale pendant le procédé de séchage et/ou chauffage est ajustable par un premier dispositif de réglage (13a/b) raccordé au dispositif de commande (29) en fonction de la valeur mesurée avec le premier et/ou le deuxième dispositif de mesure (22a/b, 24a/b; 25-af; 27a-f).

9. Dispositif selon la revendication 7 ou 8, caractérisé en ce que le nombre de tours du tambour de séchage (1a/b) est ajustable avec un mécanisme d'entraînement (11a/b) raccordé au dispositif de commande (29) pendant le procédé de séchage et/ou chauffage en fonction de la valeur mesurée avec le premier et/ou le deuxième dispositif de mesure (22a/b, 24a/b; 25a-f; 27a-f).

10. Dispositif selon la revendication 7 à 9, caractérisé en ce que le deuxième dispositif de mesure (25-af) est un dispositif de mesure de l'humidité (25a-f) pour le matériau à sécher et/ou à chauffer.

11. Dispositif selon la revendication 7 à 10, caractérisé en ce que le deuxième dispositif de mesure (24a/b) comporte un élément de mesure (24a/b) pour déterminer la concentration d'au moins un gaz, en particulier de l'oxygène et/ou du monoxyde de carbone dans les gaz d'échappement.

12. Dispositif selon une des revendications 7 à 11, caractérisé en ce que l'on peut stocker dans la mémoire de données (43) raccordée au dispositif de commande (29) les valeurs de mesure des dispositifs de mesure (22a/b, 24a/b, 25a-f, 27a-f) comme premières données variables dans le temps ou dépendantes du temps, en particulier en commençant par la mise en marche et/ou en finissant par la mise à l'arrêt du brûleur (5a/b), de préférence en procédant à la pondérisation de secondes données variables dans le temps et qui ont déjà été mises en mémoire.

13. Dispositif selon l'une des revendications 7 à 12, caractérisé par un deuxième tambour de séchage (1b) rotatif le long de son axe longitudinal pour le séchage et le chauffage , en particulier pour des matériaux à base d'asphalte de construction, avec un deuxième brûleur (5b), un deuxième dispositif de réglage (31b, 32b) pour l'amenée de combustible et de porteur d'oxygène ou comburant, par un seul dispositif de filtre (17), devant lequel sont amenés conjointement aussi bien les gaz d'échappement du premier que du deuxième tambour de séchage (1a/b) dans une conduite d'échappement des gaz (49) et pouvant ensuite être acheminés par le dispositif de filtres (17).

14. Dispositif selon l'une des revendications 7 à 12, caractérisé par un second tambour de séchage (1b) rotatif sur son axe longitudinal pour le séchage et le chauffage, en particulier pour des matériaux à base d'asphalte de construction, avec un deuxième brûleur (5b), un deuxième dispositif de réglage 31b, 32b) pour l'amenée de combustible et de porteur d'oxygène ou comburant, une entrée d'air d'évacuation (47) sur le premier brûleur (5a) par laquelle les gaz d'échappement du deuxième tambour de séchage (1b) peuvent être introduits dans le premier tambour de combustion (3a) et un seul dispositif de filtres (17) après le premier tambour de séchage (1a) pour la totalité des gaz d'échappement.

15. Dispositif selon la revendication 13 ou 14, caractérisé par au moins un dispositif de transport 7a/b) commandé par le dispositif de commande (29) dans la capacité de transport de matériau, en particulier pour le matériau à introduire dans le deuxième tambour de séchage (1b), au moins un dispositif de mesure (24a/b) pour la concentration d'au moins un composant gazeux dans les gaz d'échappement, disposé en amont du dispositif de filtres (17) et raccordé avec le dispositif de commande (29) afin que la capacité ou débit d'acheminement du matériau des dispositifs de transport (7a/b) notamment à destination du deuxième tambour de séchage (1b) soit ajustable en fonction de la concentration mesurée.

16. Dispositif selon une des revendications 13 à 15, caractérisé par un dispositif de mesure des gaz d'échappement en amont du dispositif de filtres (17), raccordé au dispositif de commande (29), permettant, en fonction du niveau des valeurs de mesure, de réajuster la capacité ou débit de transport, en particulier dans le second tambour de séchage (1b), et/ou la capacité de brûleur, en particulier du second brûleur (5b).
